# FASCICULE DE BREVET EUROPEEN

(11) **EP 4 300 213 B1**
(45) Date de publication et mention de la délivrance du brevet: **26.03.2025**
(21) Numéro de dépôt: 22181285.2
(22) Date de dépôt: 27.06.2022
(51) Int. Cl.: G04B 19/04, G04B 45/00, G04B 13/00

(54) **MECANISME D'ACTIONNEMENT D'AIGUILLE D'AFFICHAGE FLEXIBLE MU PAR UN MOUVEMENT D'HORLOGERIE**
MECHANISMUS ZUR BETÄTIGUNG EINES FLEXIBLEN ANZEIGEZEIGERS, DER DURCH EIN UHRWERK BEWEGT WIRD
MECHANISM FOR ACTUATING A FLEXIBLE DISPLAY NEEDLE MOVED BY A TIMEPIECE MOVEMENT

(43) Date de publication de la demande: 03.01.2024
(73) Titulaire: Montres Breguet S.A., 1344 L'Abbaye (CH)
(72) Inventeur: STRANCZL, Marc, 1260 Nyon (CH); MATTHEY-DE-L'ENDROIT, Lionel, 1176 St-Livres (CH)
(74) Mandataire: ICB SA

(56) Documents cités:
- EP-A1- 3 764 170
- EP-A2- 1 710 637
- STRANCZL MARC ET AL, JE 2021, 28 September 2021 (2021-09-28), pages 9 - 15, XP055849925

## Description

### Domaine technique de l'invention

La présente invention a pour objet un mécanisme d'actionnement d'une aiguille flexible mue par un mouvement d'horlogerie et agencée pour afficher une information de manière analogique. La présente invention a tout particulièrement pour objet un mécanisme d'actionnement d'une aiguille d'affichage flexible simplifié.

### Arrière-plan technologique

On connaît déjà des aiguilles flexibles qui, en changeant de longueur et de forme de la façon voulue, peuvent suivre au plus près par leur pointe la périphérie d'un cadran qui s'écarte d'une forme circulaire, par exemple une forme ovoïde, pour afficher une information de manière analogique, par exemple l'heure courante.

Une telle aiguille flexible dont un exemple de réalisation est divulgué dans la demande de brevet européen EP 2 863 274 A1 au nom de la Demanderesse est visible sur la figure 1 annexée à la présente demande de brevet. Cette aiguille flexible 1 comprend un premier canon d'entraînement 2 relié à une première extrémité d'un premier bras flexible 4, et un second canon d'entraînement 6 relié à une première extrémité d'un second bras flexible 8. A leur seconde extrémité, les premier et second bras flexibles 4, 8 sont reliés entre eux par une pointe 10. Dans un état libre non contraint de l'aiguille flexible 1, les premier et second canons d'entraînement 2, 6 sont distants l'un de l'autre. Inversement, une position de service dans laquelle l'aiguille flexible 1 présente une forme et une longueur définies est une position contrainte dans laquelle le premier canon d'entraînement 2 et le second canon d'entraînement 6 sont agencés de manière coaxiale autour d'un même axe de sortie D. Dans cette position contrainte, le premier canon d'entraînement 2 est monté avec un premier angle de précontrainte défini, et le second canon d'entraînement 6 est monté avec un second angle de précontrainte défini de sens opposé à celui du premier canon d'entraînement 2. L'aiguille flexible 1 est agencée de façon à changer de forme et de longueur d'une façon voulue lorsque la position angulaire du second canon d'entraînement 6 varie par rapport à la position angulaire du premier canon d'entraînement 2 par pivotement autour de l'axe de sortie D. A cette fin, chacun des premier et second bras flexibles 4, 8 de l'aiguille flexible 1 effectue une rotation angulaire θ1 qui est appliquée par un mouvement d'horlogerie à l'aiguille flexible 1 pour afficher l'information, la rotation angulaire θ1 appliquée par le mouvement d'horlogerie à l'aiguille flexible 1 étant en outre modulée d'un angle de rotation ϕ par un mécanisme d'actionnement 12, cet angle de rotation ϕ, appliqué avec un sens opposé aux premier et second bras flexibles 4, 8 de l'aiguille flexible 1, déterminant le changement de forme et de longueur de l'aiguille flexible 1.

Une forme d'exécution d'un mécanisme d'actionnement d'une aiguille flexible du type décrit ci-dessus est divulguée dans la demande de brevet européen EP 3 764 170 A1 au nom de la Demanderesse.

Cet exemple est donné à titre purement illustratif et nullement limitatif en liaison avec la figure 1 annexée à la présente demande de brevet. Désigné dans son ensemble par la référence numérique générale 12, ce mécanisme d'actionnement comporte des premiers moyens d'entraînement 14 du premier canon d'entraînement 2 autour de l'axe de sortie D, et des seconds moyens d'entraînement 16 du second canon d'entraînement 6 autour du même axe de sortie D. Les premiers moyens d'entraînement 14 et les seconds moyens d'entraînement 16 sont agencés pour déformer les premier et second bras flexibles 4 et 8 en faisant varier la position angulaire du second canon d'entraînement 6 par rapport à la position angulaire du premier canon d'entraînement 2 autour de l'axe de sortie D, et pour faire varier la position radiale de la pointe 10 par rapport à cet axe de sortie D.

Plus précisément, le mécanisme d'actionnement 12 comprend un châssis porte-satellites 18 qui est muni d'un premier pivot 20 sur lequel une roue satellite 22 est montée libre en rotation. Cette roue satellite 22 est équipée d'un doigt suiveur de came 24 agencé pour parcourir le profil 26 d'une came 28 contre lequel il est maintenu par l'élasticité de l'aiguille flexible 1. La came 28 est le seul élément fixe du mécanisme d'actionnement 12. Le châssis porte-satellite 18 est également muni d'un tube 30 sur lequel une première et une seconde chaussée entraîneuse 32 et 34 sont montées libres en rotation de manière concentrique. Le premier canon d'entraînement 2 de l'aiguille flexible 1 est chassé sur la seconde chaussée entraîneuse 34 avec un angle de précontrainte défini, puis le second canon d'entraînement 6 de cette même aiguille flexible 1 est chassé sur la première chaussée entraîneuse 32 avec un angle de précontrainte identique mais de sens opposé à celui du premier canon d'entraînement 2. Enfin, le mécanisme d'actionnement 12 est complété par un premier pignon solaire 36 formé par une denture portée par la première chaussée entraîneuse 32, et par un second pignon solaire 38 formé par une denture portée par la seconde chaussée entraîneuse 34. Lorsque le châssis porte-satellite 18 est entraîné en rotation par le mouvement d'horlogerie, par exemple en sens horaire, il entraîne avec lui la roue satellite 22 qui tourne sur elle-même en parcourant le profil 26 de la came 28 avec son doigt suiveur de came 24. La première chaussée entraîneuse 32, en prise directe avec cette roue satellite 22, tourne donc sur elle-même par rapport au châssis porte-satellite 18. Quant à la seconde chaussée entraîneuse 34, elle tourne par rapport au châssis porte-satellite 18 à la même vitesse que la première chaussée entraîneuse 32, mais en sens inverse, car la rotation de la roue satellite 22 lui est transmise via une roue de renvoi 40 montée libre en rotation sur un second pivot 42.

Pour faire passer l'aiguille flexible 1 d'une première à une seconde position, le mécanisme d'actionnement 12 applique, en plus de la rotation θ1, une rotation identique d'angle ϕ mais de sens opposé sur chacun des premier et second canons d'entraînement 2, 6 de l'aiguille flexible 1. Pour ce faire, le mécanisme d'actionnement 12 est entraîné par le mouvement d'horlogerie qui applique une rotation d'angle θ1 à l'entrée du châssis porte-satellite 18. Comme illustré à la figure 2 annexée à la présente demande de brevet, cette rotation d'angle θ1 est convertie par le mécanisme d'actionnement 12 en une rotation d'angle α(θ1) du premier canon d'entraînement 2 de l'aiguille flexible 1, et en une rotation d'angle β(θ1) du second canon d'entraînement 6. Les angles de sortie α(θ1) et β(θ1) du mécanisme d'actionnement suivent ainsi les relations suivantes : $α \left(θ1\right) = θ 1 + φ \left(θ1\right)$ $β \left(θ1\right) = θ 1 - φ \left(θ1\right)$

En supposant que l'aiguille flexible 1 soit symétrique, la position angulaire θ2 de la pointe 10 de l'aiguille flexible 1 est définie comme étant la bissectrice des premier et second bras flexibles 4 et 8, c'est-à-dire la moyenne des angles α(θ1) et β(θ1) selon la relation : $θ 2 = \frac{α \left(θ1\right) + β \left(θ1\right)}{2} = θ 1$

De ce qui précède, on comprend que pour permettre à l'aiguille flexible 1 de changer de forme et de longueur de la façon voulue, le mouvement d'horlogerie applique, via le mécanisme d'actionnement 12, une rotation d'angle θ1 modulée d'une rotation identique d'angle ϕ mais de sens opposé sur chacun des premier et second canons d'entraînement 2, 6 de l'aiguille flexible 1.

La présente invention a pour but de procurer un nouveau mécanisme d'actionnement d'une aiguille flexible qui soit d'une conception plus simple.

### Résumé de l'invention

L'invention a pour objet un mécanisme simplifié d'actionnement d'une aiguille flexible mue par un mouvement d'horlogerie.

A cet effet, la présente invention concerne un mécanisme d'actionnement d'une aiguille flexible auquel un mouvement d'horlogerie applique une première rotation angulaire, l'aiguille flexible comprenant un premier canon d'entraînement et un second canon d'entraînement reliés à une pointe de l'aiguille flexible par l'intermédiaire d'un premier bras flexible, respectivement d'un second bras flexible, le premier canon d'entraînement étant muni d'une première denture et le second canon d'entraînement étant muni d'une seconde denture, les premier et second canons d'entraînement étant distants l'un de l'autre lorsque l'aiguille flexible est dans un état libre non contraint, une position de service dans laquelle l'aiguille flexible présente une forme et une longueur définies étant une position contrainte dans laquelle le premier canon d'entraînement est monté avec un premier angle de précontrainte défini, et le second canon d'entraînement est monté avec un second angle de précontrainte défini de sens opposé à celui du premier canon d'entraînement, le premier canon d'entraînement et le second canon d'entraînement étant agencés de façon que la première denture du premier canon d'entraînement soit en prise avec la seconde denture du second canon d'entraînement dans la position contrainte de l'aiguille flexible, l'aiguille flexible étant agencée de façon à changer de forme et de longueur d'une façon voulue lorsque la position angulaire du second canon d'entraînement varie par pivotement par rapport au premier canon d'entraînement, la rotation angulaire appliquée par le mouvement d'horlogerie au mécanisme d'actionnement étant modulée d'un angle de rotation par le mécanisme d'actionnement, cet angle de rotation, appliqué avec un sens opposé aux premier et second bras flexibles de l'aiguille flexible par engrènement de la première denture du premier canon d'entraînement avec la seconde denture du second canon d'entraînement déterminant le changement de forme et de longueur de l'aiguille flexible.

Selon une forme spéciale d'exécution de l'invention, le mécanisme d'actionnement comprend un châssis porte-satellite auquel le mouvement d'horlogerie applique la première rotation angulaire, ce châssis porte-satellite étant muni d'un premier et d'un second tube montés fixes sur lesquels une première, respectivement une seconde chaussée entraîneuse pivotent, le mécanisme d'actionnement comprenant également un doigt suiveur de came agencé pour parcourir le profil d'une came contre lequel ce doigt suiveur de came est maintenu par l'élasticité de l'aiguille flexible, cette came étant un élément fixe du mécanisme d'actionnement, le doigt suiveur de came étant agencé pour parcourir le profil de la came de façon que la première rotation angulaire appliquée par le mouvement d'horlogerie au châssis porte-satellite soit en outre modulée d'un angle de rotation appliqué avec un sens opposé au second bras flexible par le premier bras flexible par engrènement de la première denture avec la seconde denture, cette modulation d'angle déterminant le changement de forme et de longueur de l'aiguille flexible.

Selon une autre forme d'exécution de l'invention, l'une des chaussées entraîneuses est équipée du doigt suiveur de came.

Selon encore une autre forme d'exécution de l'invention, l'un des premier ou second bras est équipé du doigt suiveur de came.

La présente invention concerne également un mécanisme d'actionnement d'une aiguille flexible auquel un mouvement d'horlogerie applique une première rotation angulaire, l'aiguille flexible comprenant un premier canon d'entraînement et un second canon d'entraînement reliés à une pointe de l'aiguille flexible par l'intermédiaire d'un premier bras flexible, respectivement d'un second bras flexible, le premier canon d'entraînement étant muni d'une première denture et le second canon d'entraînement étant muni d'une seconde denture, les premier et second canons d'entraînement étant distants l'un de l'autre lorsque l'aiguille flexible est dans un état libre non contraint, une position de service dans laquelle l'aiguille flexible présente une forme et une longueur définies étant une position contrainte dans laquelle le premier canon d'entraînement est monté avec un premier angle de précontrainte défini, et le second canon d'entraînement est monté avec un second angle de précontrainte défini de sens opposé à celui du premier canon d'entraînement, le premier canon d'entraînement et le second canon d'entraînement étant agencés de façon que la première denture du premier canon d'entraînement soit en prise avec la seconde denture du second canon d'entraînement dans la position contrainte de l'aiguille flexible, l'aiguille flexible étant agencée de façon à changer de forme et de longueur d'une façon voulue lorsque la position angulaire du second canon d'entraînement varie par pivotement par rapport au premier canon d'entraînement, le mouvement d'horlogerie appliquant la première rotation angulaire à une came contre laquelle un palpeur est en appui, le palpeur pivotant sous l'effet de la rotation de la came d'un angle qui est fonction de la première rotation angulaire appliquée par le mouvement d'horlogerie à la came, le pivotement du palpeur étant appliqué à l'un des premier ou second canons d'entraînement, celui des premier ou second canons d'entraînement auquel le pivotement du palpeur est appliqué appliquant ce pivotement en sens opposé à l'autre canon d'entraînement, ce qui provoque la déformation en longueur de l'aiguille flexible.

Selon encore une forme d'exécution de l'invention, le mécanisme d'actionnement comprend des tubes montés fixes sur un support et sur lesquels les première et seconde chaussées entraîneuses sont montées libres en rotation, le premier canon d'entraînement de l'aiguille flexible étant chassé sur la première chaussée entraîneuse avec un angle de précontrainte défini, et le second canon d'entraînement de cette même aiguille flexible étant chassé sur la seconde chaussée entraîneuse avec un angle de précontrainte identique mais de sens opposé à celui du premier canon d'entraînement, l'une des première et seconde chaussées entraîneuses portant le palpeur en appui contre la came rotative.

La présente invention concerne également une aiguille flexible comprenant un premier canon d'entraînement et un second canon d'entraînement reliés à une pointe de l'aiguille flexible par l'intermédiaire d'un premier bras flexible, respectivement d'un second bras flexible, le premier canon d'entraînement étant muni d'une première denture et le second canon d'entraînement étant muni d'une seconde denture, les premier et second canons d'entraînement étant distants l'un de l'autre lorsque l'aiguille flexible est dans un état libre non contraint, une position de service dans laquelle l'aiguille flexible présente une forme et une longueur définies étant une position contrainte dans laquelle le premier canon d'entraînement est monté avec un premier angle de précontrainte défini, et le second canon d'entraînement est monté avec un second angle de précontrainte défini de sens opposé à celui du premier canon d'entraînement, le premier canon d'entraînement et le second canon d'entraînement étant agencés de façon que la première denture du premier canon d'entraînement soit en prise avec la seconde denture du second canon d'entraînement dans la position contrainte de l'aiguille flexible, l'aiguille flexible étant agencée de façon à changer de forme et de longueur d'une façon voulue lorsque la position angulaire du second canon d'entraînement varie par pivotement par rapport au premier canon d'entraînement.

Grâce à ces caractéristiques, la présente invention procure un mécanisme d'actionnement pour une aiguille flexible dont la structure est simplifiée. En effet, en appliquant un déphasage à l'un des canons d'entraînement, l'autre canon d'entraînement est actionné via les dentures dans le sens opposé, ce qui permet un changement de longueur de l'aiguille sans que celle-ci ne tourne. L'autre mode de réalisation de l'invention permet, quant à lui, de changer la longueur de l'aiguille tout en la faisant tourner sur elle-même grâce à un mécanisme simplifié.

### Brève description des figures

D'autres caractéristiques et avantages de la présente invention ressortiront plus clairement de la description détaillée qui suit d'un mode de réalisation de l'aiguille flexible selon l'invention, cet exemple étant donné à titre purement illustratif et non limitatif seulement en liaison avec le dessin annexé sur lequel :
- la figure 1, déjà citée, est une vue en perspective et en éclaté d'une forme d'exécution d'un mécanisme d'actionnement d'une aiguille flexible de l'art antérieur, ce mécanisme d'actionnement comportant un dispositif de type différentiel porté par un châssis porte-satellite, les premier et second canons d'entraînement de l'aiguille flexible étant coaxiaux autour d'une première et d'une seconde chaussée entraîneuse ;
- la figure 2, déjà citée, représente les angles de rotation des canons et de l'aiguille flexible pour que la pointe de cette aiguille flexible parcourt un angle θ1 qui correspond à la rotation appliquée par le mouvement d'horlogerie à l'entrée du mécanisme d'actionnement ;
- la figure 3 est une vue en perspective et en éclaté d'une forme d'exécution d'un mécanisme d'actionnement d'une aiguille flexible selon l'invention ;
- la figure 4 est une vue en perspective et en éclaté d'une forme spéciale d'exécution du mécanisme d'actionnement de la figure 3 dans lequel le doigt suiveur de came est fixé sur l'un des bras de l'aiguille flexible ;
- la figure 5 est une vue en perspective et en éclaté d'une forme spéciale d'exécution du mécanisme d'actionnement de l'aiguille flexible dans lequel le mouvement d'horlogerie applique à la came une rotation angulaire θ1 ;
- la figure 6A est une vue en plan d'une aiguille flexible selon l'invention dans un état libre non contraint, cette vue étant accompagnée d'un agrandissement dans la région des premier et second canons d'entraînement ;
- les figures 6B à 6D sont des vues en plan accompagnées chacune d'un agrandissement de l'aiguille flexible de la figure 6A en position de service dans laquelle l'aiguille flexible présente une forme et une longueur définies qui sont conditionnées par l'angle de précontrainte avec lequel les premier et second canons d'entraînement sont montés, les premier et second canons étant munis chacun d'une denture par lesquelles ils engrènent l'un avec l'autre de façon que l'aiguille flexible change progressivement de forme et de longueur de la façon voulue lorsque la position angulaire du second canon d'entraînement varie par rapport au premier canon d'entraînement par pivotement.

### Description détaillée de l'invention

La présente invention procède de l'idée générale inventive qui consiste à procurer un mécanisme d'actionnement de conception simplifiée pour transmettre à une aiguille flexible une rotation angulaire appliquée par un mouvement d'horlogerie. A cet effet, la présente invention enseigne de munir les premier et second canons d'entraînement de l'aiguille flexible d'une denture chacun, de façon que la rotation angulaire appliquée par le mouvement d'horlogerie au premier canon d'entraînement soit communiquée au second canon d'entraînement par engrènement de la denture du premier canon d'entraînement avec la denture du second canon d'entraînement. En évitant de devoir appliquer la rotation angulaire fournie par le mouvement d'horlogerie via le mécanisme d'actionnement aux premier et second canons d'entraînement séparément, on simplifie ainsi le mécanisme d'actionnement.

La figure 3 est une vue en perspective et en éclaté d'une forme d'exécution d'un mécanisme d'actionnement d'une aiguille flexible selon l'invention. Désignée dans son ensemble par la référence numérique générale 44, cette aiguille flexible comprend un premier canon d'entraînement 46 relié à une première extrémité d'un premier bras flexible 48, et un second canon d'entraînement 50 relié à une première extrémité d'un second bras flexible 52. A leur seconde extrémité, les premier et second bras flexibles 48, 52 sont reliés entre eux par une pointe 54. Enfin, l'aiguille flexible 44 est complétée par l'ajout, sur chacun des premier et second canons d'entraînement 46, 50, d'une première, respectivement d'une seconde denture 56, 58. Comme visible sur la figure 6A, dans un état libre non contraint de l'aiguille flexible 44, les premier et second canons d'entraînement 46, 50 sont distants l'un de l'autre, les première et seconde dentures 56, 58 n'étant pas en prise l'une avec l'autre. Inversement, lorsque l'aiguille flexible 44 est dans une position de service comme illustré à la figure 6B, elle présente une forme et une longueur définies dans laquelle le premier canon d'entraînement 46 est monté avec un premier angle de précontrainte défini, et le second canon d'entraînement 50 est monté avec un second angle de précontrainte défini de sens opposé à celui du premier canon d'entraînement 46, le premier canon d'entraînement 46 et le second canon d'entraînement 50 étant agencés de façon que la première denture 56 du premier canon d'entraînement 46 soit en prise avec la seconde denture 58 du second canon d'entraînement 50.

En ce qui concerne le mécanisme d'actionnement, celui-ci, désigné dans son ensemble par la référence numérique générale 60, comprend un châssis porte-satellite 62 auquel le mouvement d'horlogerie applique une première rotation angulaire θ1.

Le châssis porte-satellite 62 est également muni d'un premier et d'un second tube 64, 66 sur lesquels une première, respectivement une seconde chaussée entraîneuse 68, 70 sont montées pivotantes. Le premier canon d'entraînement 46 de l'aiguille flexible 44 est chassé sur la première chaussée entraîneuse 68 avec un angle de précontrainte défini, puis le second canon d'entraînement 50 de cette même aiguille flexible 44 est chassé sur la seconde chaussée entraîneuse 70 avec un angle de précontrainte identique mais de sens opposé à celui du premier canon d'entraînement 46. L'une des chaussées entraîneuses 68, 70, par exemple la première, est équipée d'un doigt suiveur de came 72 agencé pour parcourir le profil 74 d'une came 76 contre lequel ce doigt suiveur de came 72 est maintenu par l'élasticité de l'aiguille flexible 44. Cette came 76 est un élément fixe du mécanisme d'actionnement 60. Les premier et second canons d'entraînement 46, 50 sont agencés de façon que les première et seconde dentures 56, 58 soient en prise l'une avec l'autre. En tournant, la première chaussée entraîneuse 68 entraîne le premier canon d'entraînement 46 en rotation, ce premier canon d'entraînement 46 entraînant à son tour en rotation le second canon d'entraînement 50 par engrènement des première et seconde dentures 56, 58 l'une avec l'autre.

On comprend que, lorsque le mouvement d'horlogerie applique une rotation angulaire θ1 au châssis porte-satellite 62, ce châssis porte-satellite 62 entraîne avec lui les première et seconde chaussées entraîneuses 68 et 70, et la première chaussée entraîneuse 68 tourne avec le châssis porte-satellite 62 en parcourant le profil 74 de la came 76 avec son doigt suiveur de came 72, de façon que la rotation angulaire θ1 appliquée par le mouvement d'horlogerie au porte-satellite 62 et à l'aiguille flexible 44 soit en outre modulée d'un angle de rotation ϕ par l'action du doigt suiveur de came 72. Cet angle de rotation ϕ, appliqué avec un sens opposé au second bras flexible 52 par le premier bras flexible 48 par engrènement de la première denture 56 avec la seconde denture 58, détermine le changement de forme et de longueur de l'aiguille flexible 44. En plus de tourner, cette aiguille flexible 44 se déforme radialement selon un rayon R qui passe entre les deux canons d'entraînement 46, 50 et par la pointe 54 de l'aiguille flexible 44..

Selon une forme spéciale d'exécution illustrée à la figure 4, le doigt suiveur de came 72 est fixé, non pas sur l'une des première ou seconde chaussées 68 ou 70, mais sur l'un des premier ou second bras flexibles 48 ou 52, par exemple le premier, de l'aiguille flexible 44. Pour le reste, le mécanisme d'actionnement 60 reste inchangé.

Il va de soi que la présente invention n'est pas limitée aux modes de réalisation qui viennent d'être décrits, et que diverses modifications et variantes simples peuvent être envisagées par l'homme du métier sans sortir du cadre de l'invention tel que défini par les revendications annexées. En particulier, selon une forme spéciale d'exécution de l'invention illustrée à la figure 5, le mécanisme d'actionnement 60 comprend une came 76 à laquelle le mouvement d'horlogerie applique la rotation angulaire θ1. Les tubes 64, 66 sont montés fixes sur un support tel qu'une platine ou un pont 78 et, sur ces tubes 64, 66, les première et seconde chaussées entraîneuses 68, 70 sont montées libres en rotation. Le premier canon d'entraînement 46 de l'aiguille flexible 44 est chassé sur la première chaussée entraîneuse 68 avec un angle de précontrainte défini, puis le second canon d'entraînement 50 de cette même aiguille flexible 44 est chassé sur la seconde chaussée entraîneuse 70 avec un angle de précontrainte identique mais de sens opposé à celui du premier canon d'entraînement 46. L'une des première et seconde chaussées entraîneuses 68, 70, par exemple la première, est équipée d'un palpeur 80 en appui contre la came 76 rotative. Sous l'effet de la rotation de la came 76, la première chaussée entraîneuse 68 pivote d'un angle de rotation ϕ, ce qui provoque la déformation radiale selon le rayon R de l'aiguille flexible 44 sans que celle-ci ne tourne sur elle-même. Ceci est illustré sur les figures 6B-6D sur lesquelles on voit que l'aiguille flexible 44 change de forme et de longueur mais ne tourne pas sur elle-même.

### Nomenclature

1. Aiguille flexible
2. Premier canon d'entraînement
4. Premier bras flexible
6. Second canon d'entraînement
8. Second bras flexible
10. Pointe
D. Axe de sortie
θ1. Rotation angulaire
ϕ. Angle de rotation
12. Mécanisme d'actionnement
14. Premiers moyens d'entraînement
16. Seconds moyens d'entraînement
18. Châssis porte-satellites
20. Premier pivot
22. Roue satellite
24. Doigt suiveur de came
26. Profil
28. Came
30. Tube
32. Première chaussée entraîneuse
34. Seconde chaussée entraîneuse
36. Premier pignon solaire
38. Second pignon solaire
40. Roue de renvoi
42. Second pivot
44. Aiguille flexible
46. Premier canon d'entraînement
48. Premier bras flexible
50. Second canon d'entraînement
52. Second bras flexible
54. Pointe
56. Première denture
58. Seconde denture
60. Mécanisme d'actionnement
62. Châssis porte-satellite
64. Premier tube
66. Second tube
68. Première chaussée entraîneuse
70. Seconde chaussée entraîneuse
72. Doigt suiveur de came
74. Profil
76. Came
78. Platine
80. Palpeur
R Rayon

## Revendications

1. Mécanisme d'actionnement (60) d'une aiguille flexible (44) auquel un mouvement d'horlogerie applique une première rotation angulaire (θ1), l'aiguille flexible (44) comprenant un premier canon d'entraînement (46) et un second canon d'entraînement (50) reliés à une pointe (54) de l'aiguille flexible (44) par l'intermédiaire d'un premier bras flexible (48), respectivement d'un second bras flexible (52), le premier canon d'entraînement (46) étant muni d'une première denture (56) et le second canon d'entraînement (50) étant muni d'une seconde denture (58), les premier et second canons d'entraînement (46, 50) étant distants l'un de l'autre lorsque l'aiguille flexible (44) est dans un état libre non contraint, une position de service dans laquelle l'aiguille flexible (44) présente une forme et une longueur définies étant une position contrainte dans laquelle le premier canon d'entraînement (46) est monté avec un premier angle de précontrainte défini, et le second canon d'entraînement (50) est monté avec un second angle de précontrainte défini de sens opposé à celui du premier canon d'entraînement (46), le premier canon d'entraînement (46) et le second canon d'entraînement (50) étant agencés de façon que la première denture (56) du premier canon d'entraînement (46) soit en prise avec la seconde denture (58) du second canon d'entraînement (50) dans la position contrainte de l'aiguille flexible (44), l'aiguille flexible (44) étant agencée de façon à changer de forme et de longueur d'une façon voulue lorsque la position angulaire du second canon d'entraînement (50) varie par pivotement par rapport au premier canon d'entraînement (46), la rotation angulaire (θ1) appliquée par le mouvement d'horlogerie au mécanisme d'actionnement (60) étant modulée d'un angle de rotation (ϕ) par le mécanisme d'actionnement (60), cet angle de rotation (ϕ), appliqué avec un sens opposé aux premier et second bras flexibles (48, 52) de l'aiguille flexible (44) par engrènement de la première denture (56) du premier canon d'entraînement (46) avec la seconde denture (58) du second canon d'entraînement (50) déterminant le changement de forme et de longueur de l'aiguille flexible (44).

2. Mécanisme d'actionnement (60) selon la revendication 1, **caractérisé en ce qu'**il comprend un châssis porte-satellite (62) auquel le mouvement d'horlogerie applique la première rotation angulaire (θ1), ce châssis porte-satellite (62) étant muni d'un premier et d'un second tube (64, 66) sur lesquels une première, respectivement une seconde chaussée entraîneuse (68, 70), sont montées libres en rotation, le mécanisme d'actionnement (60) comprenant également un doigt suiveur de came (72) agencé pour parcourir le profil (74) d'une came (76) contre lequel ce doigt suiveur de came (72) est maintenu par l'élasticité de l'aiguille flexible (44), cette came (76) étant un élément fixe du mécanisme d'actionnement (60), le doigt suiveur de came (72) étant agencé pour parcourir le profil (74) de la came (76) de façon que la première rotation angulaire (θ1) appliquée par le mouvement d'horlogerie au châssis porte-satellite (62) soit en outre modulée d'un angle de rotation (ϕ) appliqué avec un sens opposé au second bras flexible (52) par le premier bras flexible (48) par engrènement de la première denture (56) avec la seconde denture (58), cette modulation d'angle (ϕ) déterminant le changement de forme et de longueur de l'aiguille flexible (44).

3. Mécanisme d'actionnement selon la revendication 2, **caractérisé en ce que** l'une des chaussées entraîneuses (68, 70) est équipée du doigt suiveur de came (72).

4. Mécanisme d'actionnement selon la revendication 2, **caractérisé en ce que** l'un des premier ou second bras flexibles (48, 52) est équipé du doigt suiveur de came (72).

5. Mécanisme d'actionnement (60) d'une aiguille flexible (44) auquel un mouvement d'horlogerie applique une première rotation angulaire (θ1), l'aiguille flexible (44) comprenant un premier canon d'entraînement (46) et un second canon d'entraînement (50) reliés à une pointe (54) de l'aiguille flexible (44) par l'intermédiaire d'un premier bras flexible (48), respectivement d'un second bras flexible (52), le premier canon d'entraînement (46) étant muni d'une première denture (56) et le second canon d'entraînement (50) étant muni d'une seconde denture (58), les premier et second canons d'entraînement (46, 50) étant distants l'un de l'autre lorsque l'aiguille flexible (44) est dans un état libre non contraint, une position de service dans laquelle l'aiguille flexible (44) présente une forme et une longueur définies étant une position contrainte dans laquelle le premier canon d'entraînement (46) est monté avec un premier angle de précontrainte défini, et le second canon d'entraînement (50) est monté avec un second angle de précontrainte défini de sens opposé à celui du premier canon d'entraînement (46), le premier canon d'entraînement (46) et le second canon d'entraînement (50) étant agencés de façon que la première denture (56) du premier canon d'entraînement (46) soit en prise avec la seconde denture (58) du second canon d'entraînement (50) dans la position contrainte de l'aiguille flexible (44), l'aiguille flexible (44) étant agencée de façon à changer de forme et de longueur d'une façon voulue lorsque la position angulaire du second canon d'entraînement (50) varie par pivotement par rapport au premier canon d'entraînement (46), le mouvement d'horlogerie appliquant la première rotation angulaire (θ1) à une came (76) contre laquelle un palpeur (80) est en appui, le palpeur (80) pivotant d'un angle de rotation (ϕ) sous l'effet de la première rotation angulaire (θ1) appliquée par le mouvement d'horlogerie à la came (76), le pivotement du palpeur (80) étant appliqué à l'un des premier ou second canons d'entraînement (46, 50), celui des premier ou second canons d'entraînement (46, 50) auquel le pivotement du palpeur (80) est appliqué appliquant ce pivotement en sens opposé à l'autre canon d'entraînement, ce qui provoque la déformation radiale de l'aiguille flexible (44).

6. Mécanisme d'actionnement selon la revendication 5, **caractérisé en ce qu'**il comprend des premier et second tubes (64, 66) montés fixes sur un support et sur lesquels les première et seconde chaussées entraîneuses (68, 70) sont montées libres en rotation, le premier canon d'entraînement (46) de l'aiguille flexible (44) étant chassé sur la première chaussée entraîneuse (68) avec un angle de précontrainte défini, et le second canon d'entraînement (50) de cette même aiguille flexible (44) étant chassé sur la seconde chaussée entraîneuse (70) avec un angle de précontrainte identique mais de sens opposé à celui du premier canon d'entraînement (46), l'une des première et seconde chaussées entraîneuses (68, 70) portant le palpeur (80) en appui contre la came (76) rotative.

7. Aiguille flexible (44) comprenant un premier canon d'entraînement (46) et un second canon d'entraînement (50) reliés à une pointe (54) de l'aiguille flexible (44) par l'intermédiaire d'un premier bras flexible (48), respectivement d'un second bras flexible (52), le premier canon d'entraînement (46) étant muni d'une première denture (56) et le second canon d'entraînement (50) étant muni d'une seconde denture (58), les premier et second canons d'entraînement (46, 50) étant distants l'un de l'autre lorsque l'aiguille flexible (44) est dans un état libre non contraint, une position de service dans laquelle l'aiguille flexible (44) présente une forme et une longueur définies étant une position contrainte dans laquelle le premier canon d'entraînement (46) est monté avec un premier angle de précontrainte défini, et le second canon d'entraînement (50) est monté avec un second angle de précontrainte défini de sens opposé à celui du premier canon d'entraînement (46), le premier canon d'entraînement (46) et le second canon d'entraînement (50) étant agencés de façon que la première denture (56) du premier canon d'entraînement (46) soit en prise avec la seconde denture (58) du second canon d'entraînement (50) dans la position contrainte de l'aiguille flexible (44), l'aiguille flexible (44) étant agencée de façon à changer de forme et de longueur d'une façon voulue lorsque la position angulaire du second canon d'entraînement (50) varie par pivotement par rapport au premier canon d'entraînement (46).

## Patentansprüche

1. Betätigungsmechanismus (60) eines flexiblen Zeigers (44), auf den ein Uhrwerk eine erste Winkeldrehung (θ1) ausübt, wobei der flexible Zeiger (44) ein erstes Antriebsrohr (46) und ein zweites Antriebsrohr (50) umfasst, die über einen ersten flexiblen Arm (48) bzw. einen zweiten flexiblen Arm (52) mit einer Spitze (54) des flexiblen Zeigers (44) verbunden sind, wobei das erste Antriebsrohr (46) mit einer ersten Verzahnung (56) versehen ist, und das zweite Antriebsrohr (50) mit einer zweiten Verzahnung (58) versehen ist, das erste und zweite Antriebsrohr (46, 50) voneinander distanziert sind, wenn sich der flexible Zeiger (44) in einem freien, unbelasteten Zustand befindet, wobei eine Betriebsposition, in welcher der flexible Zeiger (44) eine definierte Form und Länge aufweist, eine belastete Position ist, in der das erste Antriebsrohr (46) mit einem ersten definierten Vorspannwinkel montiert ist und das zweite Antriebsrohr (50) mit einem zweiten definierten Vorspannwinkel montiert ist, der in entgegengesetzter Richtung zu dem des ersten Antriebsrohres (46) definiert ist, wobei das erste Antriebsrohr (46) und das zweite Antriebsrohr (50) angeordnet sind, sodass die erste Verzahnung (56) des ersten Antriebsrohres (46) mit der zweiten Verzahnung (58) des zweiten Antriebsrohres (50) in der belasteten Position des flexiblen Zeigers (44) in Eingriff steht, wobei der flexible Zeiger (44) angeordnet ist, um Form und Länge in einer gewünschten Weise zu ändern, wenn sich die Winkelposition des zweiten Antriebsrohres (50) durch Schwenken in Bezug auf das erste Antriebsrohr (46) ändert, die Winkelrotation (θ1), die durch das Uhrwerk auf den Betätigungsmechanismus (60) ausgeübt wird, durch den Betätigungsmechanismus (60) um einen Drehwinkel (ϕ) moduliert wird, wobei dieser Drehwinkel (ϕ ), der mit einer entgegengesetzten Richtung auf den ersten und zweiten flexiblen Arm (48, 52) des flexiblen Zeigers (44) durch Eingreifen der ersten Verzahnung (56) des ersten Antriebsrohres (46) in die zweite Verzahnung (58) des zweiten Antriebsrohrs (50) ausgeübt wird, die Änderung von Form und Länge des flexiblen Zeigers (44) bestimmt.

2. Betätigungsmechanismus (60) nach Anspruch 1, **dadurch gekennzeichnet, dass** er ein Satellitenhalte-Chassis (62) umfasst, auf welches das Uhrwerk die erste Winkeldrehung (θ1) ausübt, wobei das Satellitenhalte-Chassis (62) mit einem ersten und einem zweiten Rohr (64, 66) versehen ist, auf denen ein erstes, beziehungsweise ein zweites Antriebsminutenrohr (68, 70) frei drehbar montiert sind, wobei der Betätigungsmechanismus (60) auch einen Kurvenscheibenfolgefinger (72) umfasst, der angeordnet ist, um das Profil (74) einer Kurvenscheibe (76) zu durchlaufen, an der dieser Kurvenscheibenfolgefinger (72) durch die Elastizität des flexiblen Zeigers (44) gehalten wird, wobei diese Kurvenscheibe (76) ein festes Element des Betätigungsmechanismus (60) ist, wobei der Kurvenscheibenfolgefinger (72) angeordnet ist, um das Profil (74) der Kurvenscheibe (76) zu durchlaufen, sodass die erste Winkeldrehung (θ1), die durch das Uhrwerk auf das Satellitenhalte-Chassis (62) ausgeübt wird, weiter um einen Drehwinkel (ϕ) moduliert wird, der mit einer entgegengesetzten Richtung durch den ersten flexiblen Arm (48) auf den zweiten flexiblen Arm (52) durch Eingreifen der ersten Verzahnung (56) mit der zweiten Verzahnung (58) ausgeübt wird, wobei diese Winkelmodulation (ϕ) die Änderung von Form und Länge des flexiblen Zeigers (44) bestimmt.

3. Betätigungsmechanismus nach Anspruch 2, **dadurch gekennzeichnet, dass** eines der Antriebsminutenrohre (68, 70) mit dem Kurvenscheibenfolgefinger (72) ausgestattet ist.

4. Betätigungsmechanismus nach Anspruch 2, **dadurch gekennzeichnet, dass** einer von dem ersten oder zweiten flexiblen Arm (48, 52) mit dem Kurvenscheibenfolgefinger (72) ausgestattet ist.

5. Betätigungsmechanismus (60) eines flexiblen Zeigers (44), auf die ein Uhrwerk eine erste Winkeldrehung (θ1) ausübt, wobei der flexible Zeiger (44) ein erstes Antriebsrohr (46) und ein zweites Antriebsrohr (50) umfasst, die über einen ersten flexiblen Arm (48) beziehungsweise einen zweiten flexiblen Arm (52) mit einer Spitze (54) des flexiblen Zeigers (44) verbunden sind, wobei das erste Antriebsrohr (46) mit einer ersten Verzahnung (56) versehen ist, und das zweite Antriebsrohr (50) mit einer zweiten Verzahnung (58) versehen ist, das erste und zweite Antriebsrohr (46, 50) voneinander distanziert sind, wenn sich der flexible Zeiger (44) in einem freien, unbelasteten Zustand befindet, wobei eine Betriebsposition, in welcher der flexible Zeiger (44) eine definierte Form und Länge aufweist, eine belastete Position ist, in der das erste Antriebsrohr (46) mit einem ersten definierten Vorspannwinkel montiert ist, und das zweite Antriebsrohr (50) mit einem zweiten definierten Vorspannwinkel montiert ist, der in entgegengesetzter Richtung zu dem des ersten Antriebsrohres (46) definiert ist, wobei das erste Antriebsrohr (46) und das zweite Antriebsrohr (50) angeordnet sind, sodass die erste Verzahnung (56) des ersten Antriebsrohres (46) mit der zweiten Verzahnung (58) des zweiten Antriebsrohres (50) in der belasteten Position des flexiblen Zeigers (44) in Eingriff steht, wobei der flexible Zeiger (44) angeordnet ist, um Form und Länge in einer gewünschten Weise zu ändern, wenn sich die Winkelposition des zweiten Antriebsrohres (50) durch Schwenken in Bezug auf das erste Antriebsrohr (46) ändert, das Uhrwerk die erste Winkeldrehung (θ1) auf eine Kurvenscheibe (76) ausübt, an der ein Taster (80) anliegt, wobei der Taster (80) unter der Wirkung der ersten Winkeldrehung (θ1), die das Uhrwerk auf die Kurvenscheibe (76) ausübt, um einen Drehwinkel (ϕ) schwenkt, wobei der Schwenk des Tasters (80) auf eines von dem ersten oder zweiten Antriebsrohr (46, 50) ausgeübt wird, wobei jenes von dem ersten oder zweiten Antriebsrohr (46, 50), auf das der Schwenk des Tasters (80) ausgeübt wird, diesen Schwenk in entgegengesetzter Richtung auf das andere Antriebsrohr ausübt, wodurch die radiale Verformung des flexiblen Zeigers (44) hervorgerufen wird.

6. Betätigungsmechanismus nach Anspruch 5, **dadurch gekennzeichnet, dass** er ein erstes und zweites Rohr (64, 66) umfasst, die fest auf einem Träger montiert sind, und auf denen das erste und zweite Antriebsminutenrohr (68, 70) frei drehbar montiert sind, wobei das erste Antriebsrohr (46) des flexiblen Zeigers (44) mit einem definierten Vorspannwinkel auf das erste Antriebsminutenrohr (68) ausschlägt, und das zweite Antriebsrohr (50) desselben flexiblen Zeigers (44) auf das zweite Antriebsminutenrohr (70) mit einem identischen Vorspannwinkel, jedoch entgegengesetzt zu jenem des ersten Antriebsrohres (46) ausschlägt, wobei eines von dem ersten und zweiten Antriebsminutenrohr (68, 70) den Taster (80) an der Kurvenscheibe (76) anliegend trägt.

7. Flexibler Zeiger (44), der ein erstes Antriebsrohr (46) und ein zweites Antriebsrohr (50) umfasst, die über einen ersten flexiblen Arm (48) beziehungsweise einen zweiten flexiblen Arm (52) mit einer Spitze (54) des flexiblen Zeigers (44) verbunden sind, wobei das erste Antriebsrohr (46) mit einer ersten Verzahnung (56) versehen ist, und das zweite Antriebsrohr (50) mit einer zweiten Verzahnung (58) versehen ist, das erste und zweite Antriebsrohr (46, 50) voneinander distanziert sind, wenn sich der flexible Zeiger (44) in einem freien, unbelasteten Zustand befindet, wobei eine Betriebsposition, in welcher der flexible Zeiger (44) eine definierte Form und Länge aufweist, eine belastete Position ist, in der das erste Antriebsrohr (46) mit einem ersten definierten Vorspannwinkel montiert ist, und das zweite Antriebsrohr (50) mit einem zweiten definierten Vorspannwinkel in entgegengesetzter Richtung zu jenem des ersten Antriebsrohrs (46) montiert ist, wobei das erste Antriebsrohr (46) und das zweite Antriebsrohr (50) angeordnet sind, sodass die erste Verzahnung (56) des ersten Antriebsrohres (46) mit der zweiten Verzahnung (58) des zweiten Antriebsrohres (50) in der belasteten Position des flexiblen Zeigers (44) in Eingriff steht, wobei der flexible Zeiger (44) angeordnet ist, um Form und Länge in einer gewünschten Weise zu ändern, wenn sich die Winkelposition des zweiten Antriebsrohres (50) durch Schwenken in Bezug auf das erste Antriebsrohr (46) ändert.

## Claims

1. Actuation mechanism (60) of a flexible hand (44) to which a clockwork movement applies a first angular rotation (θ1), the flexible hand (44) comprising a first drive cannon (46) and a second drive cannon (50) connected to a point (54) of the flexible hand (44) by means of a first flexible arm (48) and a second flexible arm (52) respectively, the first drive cannon (46) being provided with a first toothing (56) and the second drive cannon (50) being provided with a second toothing (58), the first and second drive cannons (46, 50) being spaced apart from one another when the flexible hand (44) is in a free, unstressed state, an operating position in which the flexible hand (44) has a defined shape and length being a stressed position in which the first drive cannon (46) is mounted at a defined first pre-stressing angle, and the second drive cannon (50) is mounted at a defined second prestressing angle in opposite direction to the first drive cannon (46), the first drive cannon (46) and the second drive cannon (50) being arranged such that the first toothing (56) of the first drive cannon (46) are engaged with the second toothing (58) of the second drive cannon (50) in the stressed position of the flexible hand (44), the flexible hand (44) being arranged so as to change the shape and length in a desired manner when the angular position of the second drive cannon (50) is varied by pivoting relative to the first drive cannon (46), the angular rotation (θ1) applied by the clockwork movement to the actuation mechanism (60) being modulated by an angle of rotation (ϕ) by the actuation mechanism (60), this angle of rotation (ϕ), applied in opposite direction to the first and second flexible arms (48, 52) of the flexible hand (44) by meshing the first toothing (56) of the first drive cannon (46) with the second toothing (58) of the second drive cannon (50) determining the change in shape and length of the flexible hand (44).

2. Actuation mechanism (60) according to claim 1, **characterised in that** it comprises a planetary wheel-holding frame (62) to which the clockwork movement applies the first angular rotation (θ1), this planetary wheel-holding frame (62) being provided with a first and a second tube (64, 66) on which a first and a second driving cannon-pinion (68, 70) respectively are mounted to be freely rotatable, the actuation mechanism (60) also comprising a cam follower finger (72) arranged to run along the profile (74) of a cam (76) against which this cam follower finger (72) is held by the resilience of the flexible hand (44), this cam (76) being a fixed element of the actuation mechanism (60), the cam follower finger (72) being arranged to traverse the profile (74) of the cam (76) so that the first angular rotation (θ1) applied by the clockwork movement to the planetary wheel-holding frame (62) is further modulated by an angle of rotation (ϕ) applied in a direction opposite the second flexible arm (52) by the first flexible arm (48) by meshing the first toothing (56) with the second toothing (58), this angle modulation (ϕ) determining the change in shape and length of the flexible hand (44).

3. Actuation mechanism according to claim 2, **characterised in that** one of the driving cannon-pinions (68, 70) is equipped with the cam follower finger (72).

4. Actuation mechanism according to claim 2, **characterised in that** one of the first or second flexible arms (48, 52) is equipped with the cam follower finger (72).

5. Actuation mechanism (60) of a flexible hand (44) to which a clockwork movement applies a first angular rotation (θ1), the flexible hand (44) comprising a first drive cannon (46) and a second drive cannon (50) connected to a point (54) of the flexible hand (44) by means of a first flexible arm (48) and a second flexible arm (52) respectively, the first drive cannon (46) being provided with a first toothing (56) and the second drive cannon (50) being provided with a second toothing (58), the first and second drive cannons (46, 50) being spaced apart from one another when the flexible hand (44) is in an unstressed free state, an operating position in which the flexible hand (44) has a defined shape and length being a stressed position in which the first drive cannon (46) is mounted at a defined first prestressed angle, and the second drive cannon (50) is mounted at a defined second prestressed angle in opposite direction to the first drive cannon (46), the first drive cannon (46) and the second drive cannon (50) being arranged such that the first toothing (56) of the first drive cannon (46) is engaged with the second toothing (58) of the second drive cannon (50) in the stressed position of the flexible hand (44), the flexible hand (44) being arranged so as to change the shape and length in a desired manner, when the angular position of the second drive cannon (50) is varied by pivoting relative to the first drive cannon (46), the clockwork movement applying the first angular rotation (θ1) to a cam (76) against which a feeler-spindle (80) bears, the feeler-spindle (80) pivoting by an angle of rotation (ϕ) from the effect of the first angular rotation (θ1) applied by the clockwork movement to the cam (76), the pivoting of the feeler-spindle (80) being applied to one of the first or second drive cannons (46, 50), whichever of the first or second drive cannons (46, 50) to which the pivoting of the feeler-spindle (80) is applied applying this pivoting in opposite direction to the other drive cannon, which causes the radial deformation of the flexible hand (44).

6. Actuation mechanism according to claim 5, **characterised in that** it comprises first and second tubes (64, 66) fixed onto a support and on which the first and second driving cannon-pinions (68, 70) are mounted to freely rotate, the first drive cannon (46) of the flexible hand (44) being driven onto the first driving cannon-pinion (68) at a defined prestressed angle, and the second drive cannon (50) of this same flexible hand (44) being driven onto the second driving cannon-pinion (70) at an identical prestressed angle but in opposite direction to that of the first drive cannon (46), one of the first and second driving cannon-pinions (68, 70) supporting the feeler-spindle (80) bearing against the rotary cam (76).

7. Flexible hand (44) comprising a first drive cannon (46) and a second drive cannon (50) connected to a point (54) of the flexible hand (44) by means of a first flexible arm (48) and a second flexible arm (52) respectively, the first drive cannon (46) being equipped with a first toothing (56) and the second drive cannon (50) being provided by a second toothing (58), the first and second drive cannons (46, 50) being spaced apart from one another when the flexible hand (44) is in an unstressed free state, an operating position in which the flexible hand (44) has a defined shape and length being a stressed position in which the first drive cannon (46) is mounted at a first defined prestressed angle, and the second drive cannon (50) is mounted at a second defined prestressed angle in opposite direction to the first drive cannon (46), the first drive cannon (46) and the second drive cannon (50) being arranged such that the first toothing (56) of the first drive cannon (46) is in engagement with the second toothing (58) of the second drive cannon (50) in the stressed position of the flexible hand (44), the flexible hand (44) being arranged so as to change shape and length in a desired manner when the angular position of the second drive cannon (50) varies pivotally relative to the first drive cannon (46).
